# FASCICULE DE BREVET EUROPEEN

(11) **EP 0 070 754 B1**
(45) Date de publication et mention de la délivrance du brevet: **17.09.1986**
(21) Numéro de dépôt: 82401207.4
(22) Date de dépôt: 29.06.1982
(51) Int. Cl.: H01J 29/82

(54) **Procédé et dispositif assurant la fixation sur le col d'un tube cathodique du collier de déviation du tube**
Verfahren und Vorrichtung zum Befestigen eines Ablenkjochs auf dem Hals einer Kathodenstrahlröhre
Method and apparatus for fixing the deflection yoke to the neck of a cathode ray tube

(30) Priorité: 09.07.1981 FR 8113472
(43) Date de publication de la demande: 26.01.1983
(73) Titulaire: VIDEOCOLOR, 92128 Montrouge (FR)
(72) Inventeur: Cormio, Ignazio, F-75379 Cedex 08 (FR)
(74) Mandataire: Grynwald, Albert

## Description

La présente invention a essentiellement pour objet un procédé et un dispositif assurant la fixation sur le col d'un tube cathodique du collier de déviation du tube, après réglage de la position dudit collier par rapport au tube.

On sait que dans l'industrie de fabrication des tubes cathodiques, en particulier destinés à être utilisés sur des appareils récepteurs de télévision en couleurs, on effectue d'habitude en usine le pré-réglage du collier de déviation sur son tube, de façon à obtenir les meilleures performances d'utilisation du tube dans l'appareil.

De façon pratique, le réglage est effectué sur des machines soit commandées manuellement, soit automatiques, qui permettent de déterminer la position du collier de déviation sur le col du tube pour obtenir les meilleures performances d'image du tube (pureté des couleurs et déformations notamment).

Une fois que ce réglage du collier sur le tube est fait, on procède à la fixation du collier dans la position déterminée. Cette fixation est habituellement effectuée de l'une des manières suivantes:
a) On utilise une bague plastique qui est collée sur l'arrière du tube, et l'on vient fixer le collier de déviation, par exemple par des vis ou par de la colle, sur cette bague plastique, après que le bon positionnement ait été donné.
b) On utilise des coins ou cales en caoutchouc qui sont collées sur l'arrière du tube et sur le collier de déviation, et l'on fixe le collier de déviation sur le col du tube par des moyens de serrage métallique après que le collier ait été correctement positionné.
c) On utilise des moyens de fixation mécaniques tels que des vis ou analogue permettant de fixer le collier sur le tube ou sur son col après mise en place.

Tous ces moyens sont longs et coûteux à mettre en oeuvre.

Selon une autre technique, on dispose sur l'arrière du tube des patins de référence qui définissent la position du collier de déviation que l'on vient fixer sur le col du tube par des moyens de serrage métalliques; cette solution exige des précisions et par suite des prix de fabrication plus élevés des tubes, étant donné qu'elle ne permet pas d'effectuer un réglage subséquent du positionnement du collier de déviation.

Dans le document US-A-3 497 843 on indique un moyen de fixation élastique du collier, une partie avant d'un chapeau destiné à servir d'appui sur la partie évasée du tube est munie de pieds adhésifs élastiques. Mais un tel dispositif est en action dès l'installation du collier de déviation et vient contrarier les opérations de réglage de position du collier.

L'objet de l'invention est de prévoir un procédé et un dispositif améliorés permettant de façon très simple, fiable et peu coûteuse d'obtenir le bon positionnement du collier de déviation sur un tube de construction classique, après que le réglage de la position axiale, du centrage ou de l'angle avec l'axe du collier sur le tube ait été déterminée de la manière et avec les machines classiques habituelles.

Le procédé de fixation sur le col d'un tube cathodique du collier de déviation du tube se caractérise selon l'invention en ce qu'on immobilise le collier de déviation sur le col du tube entre une butée fixe réglable en position, sur laquelle s'appuie le collier après réglage de sa mise en place, et une bague annulaire élastique qui est disposée entre la partie évasée du tube et le collier.

Cette bague élastique étant initialement écartée du collier par extension pendant le réglage de façon à permettre un basculement du collier relativement à la butée fixe, puis relâchée pour immobiliser le collier après exécution du réglage. L'opération est à la fois efficace, rapide et économique.

Le dispositif conforme à l'invention assurant la fixation sur le col d'un tube cathodique du collier de déviation du tube se caractérise en ce qu'il comprend une butée fixe réglable en position sur le col du tube et servant d'appui à un côté du collier et une butée élastique fixée serrée entre la partie évasée du tube et l'autre côté dudit collier.

L'invention et sa mise en oeuvre apparaîtront plus clairement à l'aide de la description détaillée qui va suivre, faite en référence aux dessins annexés donnant à titre d'exemple un mode de réalisation.

Dans ces dessins:
- la figure 1 montre schématiquement en vue extérieure un tube cathodique juste avant mise en place du collier de déviation en utilisant les moyens de l'invention,
- la figure 2 montre avec arrachement et à plus grande échelle la partie arrière du tube équipé du collier de déviation amené en position mais non encore bloqué,
- la figure 3 montre, comme la figure 2, le dispositif après blocage élastique définitif.

Comme illustré aux dessins, on désire fixer sur un tube cathodique 1 au voisinage de sa partie évasée 2 le collier de déviation 3 du tube. Aux dessins, on a repéré par les lettres AV et AR les directions respectives avant et arrière du tube par rapport à son axe 4.

Selon le mode de réalisation illustré, avant mise en place du collier de déviation 3 qui sera enfilé sur le col 5 du tube, on place contre la face arrière 2 du tube une butée élastique qui est constituée dans l'exemple illustré par une bague annulaire en caoutchouc ou analogue 6 maintenue tendue par des moyens quelconques (non représentés) de la machine de pose. De cette façon, et comme schématisé par les flèches 7, la bague peut être maintenue dans une position sensiblement aplatie, et dans un état d'extension. Dans cette position, la bague 6 ne gêne donc pas pour la mise en place et le positionnement ultérieur du collier de déviation 3 que l'on enfile sur le col du tube comme indiqué par les flèches 8.

Dans la position illustrée à la figure 2, le collier de déviation 3 a été positionné de façon optimale, c'est-à-dire de façon à donner le meilleur rendement d'utilisation du tube 1. Cette position est déterminée de façon classique. Dans ces conditions, on vient appuyer derrière le collier 3 une butée fixe réglable 9 qui peut être constituée par tout moyen mécanique tel par exemple qu'un collier métallique de serrage, qui viendra enserrer le col 5 du tube. La butée 9 peut également être constituée par une rondelle, par exemple plastique, qui sera collée sur le col 5 en appui derrière le collier 3.

Pour assurer le maintien en place définitif du collier de déviation 3 sur le tube, il suffit alors de relâcher la bague élastique qui se contracte alors (figure 3) et qui vient se caler entre la paroi arrière du tube 1 et la paroi périphérique avant du collier de déviation 3, maintenant le dispositif en place. Bien entendu, de nombreuses variantes peuvent être apportées au mode de réalisation illustré et décrit. C'est ainsi qu'au lieu d'une bague annulaire à une seule spire 6, on pourrait utiliser une bague à plusieurs spires, par exemple en forme de ressort hélicoïdal, ou tout autre moyen équivalent.

En tant que matière constituant la bague 6, on pourra utiliser avantageusement un élastomère aux silicones ou tout autre matériau présentant des qualités semblables de stabilité aux hautes températures, d'élasticité et de résistance mécanique.

En tant que matière constituant la bague 5, on pourra utiliser avantageusement un élastomère aux silicones ou tout autre matériau présentant des qualités semblables de stabilité aux hautes températures, d'élasticité et de résistance mécanique.

Un matériau typique a les caractéristiques suivantes:
- dureté: 50° shore
- charge à la rupture: 750 N/cm² (75 kg/cm^{z})
- allongement à la rupture: 400%.

## Revendications

1. Procédé de fixation d'un collier de déviation (3) sur le col (5) d'un tube cathodique après réglage de la position dudit collier par rapport au tube, caractérisé en ce qu'on immobilise le collier (3) entre une butée fixe (9) et une bague annulaire élastique (6) qui est disposée entre la partie évasée (2) du tube et le collier, cette bague élastique étant initialement écartée du collier (5) par extension pendant le réglage de façon à permettre un basculement du collier relativement à la butée fixe, puis relâchée pour immobiliser le collier après exécution du réglage.

2. Procédé selon la revendication 1, caractérisé en ce qu'on enfile successivement sur le col (5) du tube ladite bague annulaire élastique (6) maintenue à l'état contraint, ledit collier de déviation (3) et ladite butée fixe réglable (9), on positionne ensuite ledit collier (3), on vient appuyer contre lui ladite butée fixe réglable (9) et on la fixe sur le tube, on règle la position du collier, après quoi on relâche la contrainte élastique de ladite bague annulaire élastique (6) qui vient presser ledit collier (3) contre ladite butée fixe réglable, le maintenant dans la position déterminée.

3. Dispositif assurant la fixation sur le col d'un tube cathodique du collier de déviation du tube par le procédé selon une des revendications 1 ou 2, caractérisé en ce qu'il comprend une butée fixe réglable (9) en position sur le col (5) du tube et servant d'appui à un côté du collier et une bague annulaire élastique (6) serrée entre la partie évasée (2) du tube et l'autre côté dudit collier (3).

## Claims

1. Method of securing a deflection collar (3) on the neck (5) of a cathode ray tube after adjustment of the position of said collar with respect to the tube, characterized in that the collar (3) is immobilized between a fixed stop (9) and a resilient ring (6) arranged between the flaring portion (2) of the tube and the collar, this resilient ring being initially removed from the collar (5) by stretching during the adjustment in a manner to allow the collar to pivot relative to the fixed stop and then relaxed to immobilize the collar after the adjustment is terminated.

2. Method according to claim 1, characterized in that said resilient ring (6), which is maintained in its stretched state, said deflection collar (3) and said fixed adjustable stop (9) are successively threaded on the neck (5) of the tube, said collar (3) is then positioned, said fixed adjustable stop (9) is pushed thereagainst and secured on the tube, the position of the collar is adjusted, whereupon the resilient stress of said resilient ring (6) is relaxed which urges said collar (3) against said fixed adjustable stop maintaining it in the determined positioned.

3. Device for securing the deflection collar of a cathode ray tube on its neck by performing the method according to any of claims 1 and 2, characterized in that it comprises a fixed adjustable stop (9) positioned on the neck (5) of the tube and used as a support of one side of the collar and a resilient ring (6) clamped between the flaring portion (2) of the tube and the other side of said collar (3).

## Patentansprüche

1. Verfahren zur Befestigung einer Ablenkmanschette (3) auf dem Hals (5) einer Kathodenstrahlröhre nach Justierung der Stellung der genannten Manschette in Bezug auf die Röhre, dadurch gekennzeichnet, dass die Manschette (3) zwischen einem festen Anschlag (9) und einem elastischen Ring (6) festgelegt wird, welcher zwischen dem sich erweiternden Teil (2) der Röhre und der Manschette angeordnet ist, wobei dieser elastische Ring anfangs durch Dehnung von der Manschette (5) während der Justierung entfernt wird, dergestalt, dass eine Kippbewegung der Manschette relativ zu dem festen Anschlag gestattet wird, und anschliessend losgelassen wird, um die Manschette nach Ausführung der Justierung festzulegen.

2. Verfahren nach Anspruch 1, dadurch gekennzeichnet, dass nacheinander auf den Hals (5) der Röhre der genannte elastische Ring (6), welcher im beanspruchten Zustand gehalten wird, die genannte Ablenkmanschette (3) und der genannte feste einstellbare Anschlag (9) aufgeschoben werden, anschliessend die Manschette (3) in Stellung gebracht wird, gegen diese der genannte feste einstellbare Anschlag (9) angedrückt und an der Röhre befestigt wird sowie die Stellung der Manschette justiert wird, woraufhin die elastische Beanspruchung des genannten elastischen Ringes (6) gelöst wird, welcher daraufhin die genannte Manschette (3) gegen den genannten festen einstellbaren Anschlag andrückt und diesen in der bestimmten Stellung hält.

3. Vorrichtung zur Befestigung der Ablenkmanschette einer Kathodenstrahlröhre auf dem Hals derselben durch ein Verfahren nach einem der Ansprüche 1 und 2, dadurch gekennzeichnet, dass sie einen festen einstellbaren Anschlag (9) umfasst, der auf dem Hals (5) der Röhre in Stellung gebracht ist und als Abstützung für eine Seite der Manschette dient, und einen elastischen Ring (6) umfasst, welcher zwischen den sich erweiternden Teil (2) der Röhre und die andere Seite der genannten Manschette (3) eingespannt ist.
